# EUROPÄISCHE PATENTSCHRIFT

(11) **EP 0 069 817 B1**
(45) Veröffentlichungstag und Bekanntmachung des Hinweises auf die Patenterteilung: **09.04.1986**
(21) Anmeldenummer: 81630074.3
(22) Anmeldetag: 11.11.1981
(51) Int. Cl.: E02D 3/10, F42D 3/04

(54) **Volumensprengen**
Bulk blasting
Explosions de volumes

(30) Priorität: 15.07.1981 LU 83493
(43) Veröffentlichungstag der Anmeldung: 19.01.1983
(73) Patentinhaber: ARBED S.A., L-2930 Luxembourg (LU)
(72) Erfinder: Ehret, Eugène, L-4986 Sanem (LU)
(74) Vertreter: Neyen, René

## Beschreibung

Die Erfindung betrifft ein Verfahren zum Volumensprengen, insbesondere zum selektiven Auflockern von festem bsp. felsigem Untergrund im Hinblick auf das Ausheben von Gräben bzw. das Rammen von Pfählen, Spundbohlen u.dgl.

Bedingt durch die fortschreitende Modernisierung und Anwendung neuer Techniken in den Fabriken und Betrieben müssen die Energieträger wie elektrischer Strom, Gas, Erdöl sowie Wasser auch aus immer grösseren Entfernungen herangeführt werden. Der elektrische Strom kann über weite Strecken durch Ueberlandleitungen befördert werden, hingegen aber müssen Gas, Erdöl und Wasser durch Leitungen befördert werden, die umso grösser werden, je grösser die Nachfrage ist. Diese Leitungen werden vorteilhaft in den Boden verlegt um die Erdoberfläche nicht unnütz zu versperren und für andere Zwecke weiter nutzen zu können. Aus diesem Grunde müssen zeitweise Gräben ausgehoben werden zwecks Einlagerung besagter Leitungen. Solange die Gräben im Erdreich oder im lockeren Gestein gezogen werden können, genügen die konventionnellen Aushubmaschinen. Müssen aber Gräben in einen festen Gesteinsuntergrund verlegt werden, muss .dieser Untergrund durch Sprengung aufgelockert werden um anschliessend mittels den Aushubmaschinen entfernt zu werden. Beim Aushub der Gräben im Gestein geht es nicht darum ein grösstmögliches Volumen herauszusprengen, sondern ein gezieltes Auflockern der Gesteinsmassen zu erreichen und dies bloss auf der verlangten Breite und Tiefe des Grabens. Verschiedene Methoden bieten sich hier an, so z.B. das in der DE-OS 27 47 937 beschriebene Verfahren, das vorsieht, mehrere Bohrlöcher hintereinander entlang der Mittellinie des Grabens anzuordnen. Sämtliche Bohrlöcher werden mit einer vorbestimmten Menge Sprengstoff besetzt und paarweise gleichzeitig gezündet. Diese Methode hat den Nachteil dass die Druckwellen benachbarter Sprengladungen sich gegenseitig abschwächen und die oberen Gesteinsmassen nur ungenügend zertrümmert werden, sodass erheblicher Kraft- und Kostenaufwand erforderlich ist, um an das optimal zertrümmerte Gestein heranzukommen. Je tiefer der Graben ausgehoben werden muss, desto höher wachsen diese Aufwände und in vielen Fällen muss ein zweites resp. drittes Mal nachgesprengt werden. Hierbei besteht wiederum die Gefahr eines zu starken Auflockerns, insbesondere, wenn es darum geht, Spundbohlen zu rammen.

Die Aufgabe der vorgeschlagenen Erfindung war es ein Verfahren vorzuschlagen das diese Probleme umgeht und das es erlaubt, die Gesteinsmassen gleichzeitig ausreichend und allein im gewünschten Mass zu zertrümmern.

Diese Aufgabe wird erfüllt durch das erfindungsgemässe Verfahren, dessen Merkmale darin bestehen,
a. dass man das gesamte aufzulockernde Volumen in eine Vielzahl von gleichgearteten Volumensegmenten (6) einteilt, in denen die Breite und die Tiefe als Festwerte vorliegen;
b. dass man vorsieht, in jedem Segment Freibohrungen (2) anzuordnen, deren Tiefe der Segment-Tiefe entspricht, wobei die Segment-Länge (1), die Anzahl der Freibohrungen sowie deren Durchmesser insofern zusammenhängen, als das Gesamtvolumen der Freibohrungen pro Segment rund 14% des Segment-Volumens entspricht;
c. dass man am Anfang sowie am Ende jedes Segmentes und auf der Mittellinie je eine Sprengbohrung (3 und 4) anordnet, wobei die Tiefe der Sprengbohrungen der Segment-Tiefe entsprechen und
d. dass man die Sprenung der Positionen (3 und 4) einander gegenüber verzögert.

Aus dem Tagebau ist es bekannt, dass beim Flächensprengen die mittlere Volumenzunahme des zertrümmerten Gesteins rund 14% beträgt. Diese Erkenntnis wurde der vorliegenden Erfindung zu Grunde gelegt, indem man die Freibohrungen so bemisst, dass ihr Volumen ungefähr 14% des zu sprengenden Volumens ausmacht; ausserdem wird am Anfang und am Ende eines jeweiligen Segmentes ein Bohrloch auf der Mittellinie angebracht.Diese Spreng-Bohrlöcher werden entsprechend der auszuhebenden Tiefe des Grabens so besetzt, dass der Sprengstoff mittels Abstandhalter über eine bestimmte Höhe im Bohrloch steht und nachträglich leicht abgestopft wird; letzteres erübrigt sich bei Unterwassersprengungen.

Die Zündung der Ladungen erfolgt über Verzögerungszünder und Sprengschnur.

Dadurch dass der Sprengstoff über die Abstandhalter über eine der Tiefe des Bohrloches entsprechenden Höhe verteilt ist, können beliebige Tiefen des Grabens mit nur einer Sprengung aufgelockert werden. Durch das erfindungsgemässe Anordnen der Freibohrungen und das Zünden der Ladungen mittels Verzögerungszünder gibt man dem zertrümmerten Gestein die nötige Ausdehnungsmöglichkeit in der gewünschten Längsrichtung ohne dass die Zertrümmerung über die vorgegebene Breite des Segmentes hinaus geht. Die erfindungsgemässe Sprengmethode ist in ihrer Anwendung nicht begrenzt und kann beispielsweise auch beim Abtrieb von Schächten eingesetzt werden.

Zur Erläuterung der Erfindung dienen die Zeichnungen, in denen die Fig. eine Draufsicht auf eine Segmentfolge darstellt, während die Fi_{Q}. 2 einen Längsschnitt durch eine Sprengbohrung zeigt.

Die Fig. zeigt die Freibohrungen (2) welche rund 14% des Segmentvolumens ausmachen und in der Form eines Andreaskreuzes getrieben sind. Von den Sprengbohrungen (3 und 4) breiten sich die Druckwellen (5) beim Verzögerungszünden konzentrisch aus und bewegen sich auf die Freibohrungen (2) hin. Die Gesteinsmassen werden zertrümmert und die Freibohrungen mit dem Volumenüberschuss ausgefüllt.

Die Fig. 2 zeigt einen Längsschnitt durch eine Sprengbohrung mit einem Abstandhalter (10), an dem die Sprengladungen (12) in Abständen angebracht sind und mit der Sprengschnur (13), welche dem Abstandhalter entlang verläuft, verbunden sind. Der gesamte Sprengsatz ist mit anfallendem Bohrmehl, Sand oder Schlackensand (14) leicht abgestopft. Wie man sieht, kann man die Zertrümmerungstiefe nach Belieben bemessen, indem man den Abstandhalter mit den entsprechenden Sprengsätzen dem Bedarf nach höher oder tiefer in die Sprengbohrungen einführt.

An Hand des folgenden Beispiels soll eine Möglichkeit zum Anwenden der vorliegenden Erfindung erläutert werden. Es soll in festem Gestein ein Graben von 3 m Länge, 0,65 m Breite und 5 m Tiefe ausgehoben werden.

Zuerst wird die Grabenlänge in 5 Segmente (6) zu 0,60 m Länge eingeteilt. Bei einer Breite von 0,65 m und einer Tiefe von 5 m entspricht dies einem Festvolumen von 1,950 m3. 14% Freivolumen davon sind 0,273 m3. Wählt man als Durchmesser der Freibohrungen (2) 90 mm, so entspricht dies 9 Freibohrungen, die man gleichmässig über die Diagonalen der Segmentoberflächen verteilt. Es werden Sprengbohrungen (3) und (4) auf den Schnittpunkten der Mittellinie der Segmente und der oberen bzw. unteren Begrenzungslinie jedes Segmentes angebracht.

In die Sprengbohrungen (3) und (4) werden die Sprengladungen (12), welche mit der Sprengschnur (13) und den nicht gezeigten Verzögerungszündern an den Abstandhaltern (10) befestigt sind, eingelassen und leicht mit Bohrmehl, Sand oder Schlackensand (14) abgestopft. Bei Sprengungen unter Wasser erübrigt sich das Abstopfen.

Das aufgelockerte Gestein lässt sich problemlos ausheben, wobei der Graben in den gewünschten Dimensionen freigelegt wird.

## Patentansprüche

1. Verfahren zum Volumensprengen, insbesondere zum selektiven Auflockern von festem, bspw. felsigem Untergrund im Hinblick auf Ausheben von Gräbern bzw. das Rammen von Spundbohlen, Pfählen u.dgl. wobei,
a. man das gesamte aufzulockernde Volumen in eine Vielzahl von gleichgearteten Volumensegmenten (6) einteilt, in denen die Breite und die Tiefe als Festwerte vorliegen;
b. man vorsieht, in jedem Segment Freibohrungen (2) anzuordnen, deren Tiefe der Segment-Tiefe entspricht, wobei die Segment-Länge (1), die Anzahl der Freibohrungen sowie deren Durchmesser insofern zusammenhängen, als das Gesamtvolumen der Freibohrungen pro Segment rund 14 % des Segment-Volumens entspricht;
c. man am Anfang sowie am Ende jedes Segmentes und auf der Mittellinie je eine Sprengbohrung (3 und 4) anordnet, wobei die Tiefe der Sprengbohrungen der Segment-Tiefe entsprechen und
d. man die Sprengung der Positionen (3 und 4) einander gegenüber verzögert.

2. Verfahren nach dem Anspruch 1, wobei man die Freibohrungen entlang den Segment-Diagonalen anordnet, wobei jede Segment-Ecke, sowie der Segment-Mittelpunkt je eine Freibohrung aufweisen können.

3. Verfahren nach den Ansprüche 1 und 2, wobei dass man die Zertrümmerungstiefe genau . bemisst, indem man an einem Abstandhalter, bspw. einer Stange (10) eine ausreichende Anzahl von Sprengladungen (12) in geeigneter Höhe befestigt und in die Sprengbohrungen (3,4) einführt.

## Claims

1. Process for bulk blasting, especially for selectively loosening hard, for instance rocky soil in order to make ditches or ram sheet piles, piles etc., wherein,
a. the whole volume to be loosened is split into a multitude segments (6) of similar volume, wherein the width and the depth are kept constant;
b. drilled holes (2) exempt of a charge are provided in every segment, with a depth equalling the segment depth, whereby the segment length (1), the number of drilled holes (2), as well as their diameters are linked so that the total volume of the drilled holes (2) per segment equals roughly 14 % of the segment volume;
c. at the beginning and at the end of each segment, as well as on the center line, there is arranged a drilled hole with blast charges (3 and 4), whereby the depth of the holes (3 and 4) equals the the segment depth, and
d. the blastings of the positions (3 and 4) are delayed against one another.

2. Process according to claim 1, wherein the drilled holes (2) are arranged along the segment diagonals and where each segment corner as well as the segment middle may comprise a drilled hole exempt of a charge.

3. Process according to claims 1 and 2, wherein the depth to be loosened is exactly rated by fixing at the appropriate height on a spacer, for instance a rod (10), a sufficient amount of blasting charge (12) and introducing such in the holes (3,4).

## Revendications

1. Procédé pour faire des fissures en volume à l'aide d'explosifs, en particulier pour ameublir de façon sélective des terres dures p. ex. rocheuses, en vue d'y creuser des fossés ou d'enfoncer des palplanches, des pieux etc., dans lequel
a. le volume total à ameublir est subdivisé en une multitude de segments volumiques (6) semblables, dans lesquels la largeur et la profondeur sont des constantes;
b. des forages (2) sans charge sont prévus dans chaque segment, la profondeur des forages correspondant à celle du segment et la longueur (1) du segment, le nombre des forages sans charge et leur diamètre sont reliés de manière à ce que le volume total des forages sans charge par segment corresponde approximativement à 14 % du volume du segment;
c. un forage avec charge explosive (3 et 4) est disposé au début et à la fin et sur la ligne médiane de chaque segment, la profondeur des forages avec charge explosive correspondant à la profondeur du segment, et
d. l'explosion des positions (3 et 4) est retardée l'une par rapport à l'autre.

2. Procédé selon la revendication 1, dans lequel les forages sans charge sont disposés le long des diagonales des segments, chaque coin de segment ainsi que chaque milieu de segment pouvant présenter un forage sans charge.

3. Procédé selon les revendications 1 et 2, dans lequel la profondeur à ameublir est déterminée avec précision en fixant sur un distanceur, par exemple une perche (10), la quantité requise de matière explosive (12) à la hauteur adéquate et en l'introduisant dans les forages (3,4) prévus pour recevoir des charges explosives.
